# EUROPÄISCHE PATENTANMELDUNG

(11) **EP 1 693 633 A1**
(43) Veröffentlichungstag der Anmeldung: **23.08.2006**
(21) Anmeldenummer: 05001265.7
(22) Anmeldetag: 21.01.2005
(51) Int. Cl.: F25B 49/00, F25D 29/00

(54) **Vorrichtung und Verfahren zur Bestimmung von Leckagen in Kälteanlagen**

(71) Anmelder: Solvay Fluor GmbH, 30173 Hannover (DE)
(72) Erfinder: Flohr, Felix, 31134 Hildesheim (DE)
(74) Vertreter: Kulik, Angelika

(57) **Zusammenfassung**

Die Erfindung betrifft ein Verfahren und eine Vorrichtung zur Bestimmung von Leckagen in Kälteanlagen, insbesondere von Leckagen im Sekundärkreislauf der Kälteanlagen.

Erfindungsgemäß wird das auf Grund von Undichtheiten in den Sekundärkreislauf eingetretene Kältemittel mit Hilfe eines geeigneten Gasdetektors erfaßt und durch Signalgebung nachgewiesen. Der Gasdetektor ist direkt mit einem Totraum verbunden, der an exponierter Stelle des Sekundärkreislaufes angeordnet ist. In diesem Totraum reichert sich das eingetretene Kältemittel in der Gasphase an und kann somit vom Gasdetektor erfaßt werden.

## Beschreibung

Die Erfindung betrifft ein Verfahren zur Bestimmung von Leckagen in Kälteanlagen.

Die Verfahren zur Kälteerzeugung beruhen hauptsächlich auf Kreisprozesse mit einem Kältemittel als Arbeitsfluid. Üblicherweise wird hierbei mit einem primären Kältekreis, in dem das Kältemittel zirkuliert, ein Sekundärkreislauf, in dem ein Wärmeträgerfluid zirkuliert, gekühlt. Im Sekundärkreislauf wird mit Hilfe des Wärmeträgerfluids die erzeugte Kälte zu den Kühlstellen transportiert oder das aufgewärmte Wärmeträgerfluid von den Kühlstellen abtransportiert. Zusätzlich wird die entzogene Wärme, die vom primären Kältekreis aufgenommen wird, kondensatorseitig über einen Rückkühlkreis weitergeleitet.

Als Arbeitsfluid werden die bekannten Kältemittel z.B. halogenierte Kohlenwasserstoffe wie teil- oder vollhalogenierte Kohlenwasserstoffe, beispielsweise Fluorchlorkohlenwasserstoffe, Fluorkohlenwasserstoffe und Hydrofluorether eingesetzt. Als weitere Arbeitsfluids kommen auch CO₂, Ammoniak oder Kohlenwasserstoffe mit bis zu 4 C-Atomen zur Anwendung.

Fluorchlorkohlenwasserstoffe und teilfluorierte Fluorchlorkohlenwasserstoffe sind als Substanzen identifiziert worden, die zum Abbau der Ozonschicht in der Stratosphäre beitragen. Durch die Vereinbarung des Montreal-Protokolls und den daraus abgeleiteten nationalen Regelungen ist die Verwendung von Fluorchlorkohlenwasserstoffen reglementiert.

Als Ersatzstoffe für die Fluorchlorkohlenwasserstoffe sind die teilfluorierten Kohlenwasserstoffe entwickelt worden und werden auch eingesetzt. Diese Verbindungen weisen kein Chlor in ihrem Molekülaufbau auf und tragen daher nicht zum Abbau der Ozonschicht in der Stratosphäre bei. Diese Stoffe besitzen jedoch ein erhöhtes Treibhauspotential, im Vergleich zu anderen Stoffen, wie z.B. Ammoniak oder Kohlendioxid.

Auf Grund ihres Treibhauspotentials ist es notwendig ihre Emission in die Atmosphäre zu minimieren oder ganz auszuschließen. Deshalb ist es vorgeschrieben für Kälteanlagen ab einer bestimmten Füllmenge Systeme zur Überwachung von Leckagen zu installieren. Während die Überwachung der Anlagenteile in Bezug auf Kältemittelleckagen z. B. über Raumluftdetektoren möglich ist, ist der Nachweis von Undichtheiten bzw. Eintritt von Kältemittel in den flüssigkeitsgefüllten Sekundärkreislauf nicht ohne weiteres zu bewerkstelligen. Bisher werden Proben der Sekundärflüssigkeit entnommen und gaschromatographisch untersucht.

Eine gaschromatographische Analyse ist mit mehreren Nachteilen verbunden. Die Probenahme und Probeaufbereitung ist technisch aufwendig, da nur gasförmige Substanzen untersucht werden können. Diese Analysen werden üblicherweise nicht kontinuierlich durchgeführt, somit können Leckagen nicht zeitnah erkannt werden.

Die Aufgabe der Erfindung besteht darin, ein Verfahren und eine Vorrichtung bereitzustellen, mit deren Hilfe zuverlässig und kontinuierlich das Vorhandensein von Kältemitteln, die auf Grund von Undichtheiten oder Leckagen in den Sekundärkreislauf gelangt sind, direkt im Sekundärkreislauf nachgewiesen und bestimmt werden kann.

Erfindungsgemäß wird die Aufgabe zunächst dadurch gelöst, daß an exponierter Stelle in den Sekundärkreislauf ein Totraum eingebaut wird, so daß hier über dem strömenden Fluid ein Gaspolster entsteht, bzw. entstehen kann. Zur Bestimmung des Kältemittelanteils in diesem Gaspolster wird oberhalb des Totraumes ein handelsüblicher Gasdetektor eingebaut oder angeschlossen. Das Vorhandensein von Kältemittel in dieser Gasphase wird von dem angeschlossenen Gasdetektor erfaßt und durch Signalgebung nachgewiesen.

Als Totraum im Sinne der Erfindung ist ein starrer, gasdichter und druckfester Raum oberhalb des Flüssigkeitsspiegels des im Sekundärkreislauf zirkulierenden Wärmeträgerfluids zu verstehen. Dieser Totraum kann z. B. eine Ausbuchtung oder ein angeschweißtes Rohrstück oder dergleichen sein.

Als exponierte Stelle wird vorzugsweise die wärmste Stelle des Sekundärkreises angesehen, da hier im Wärmeträgerfluid gebundenes Kältemittel wegen des temperaturabhängigen Dampfdruckes vermehrt austritt. Es ist ebenfalls denkbar den Totraum an einer beliebigen Stelle des Sekundärkreislaufes anzuordnen, da davon auszugehen ist, daß auf Grund der Dampfdruckunterschiede das Kältemittel sich im Gaspolster anreichert.

Als Arbeitsfluid sind die an sich bekannten Kältemittel aus der Gruppe der halogenierten Kohlenwasserstoffe, insbesondere die teil- oder vollhalogenierten Kohlenwasserstoffe zu verstehen, wobei die Verbindungen als Halogen sowohl Fluor als auch Chlor enthalten können.

Andere bekannte Kältemittel wie Ammoniak, CO₂ oder Kohlenwasserstoffe mit bis zu 4 C-Atomen können ebenfalls Verwendung finden und mittels des erfindungsgemäßen Verfahrens und der Vorrichtung bestimmt werden.

Als Wärmeträgerfluid werden die bekannten Wärmeträgerfluide, vorzugsweise Wasser eingesetzt.

Es wurde gefunden, daß sich, bedingt durch die höheren Siededrücke der Kältemittel gegenüber denen des Wärmeträgerfluids, des Sekundärfluids, das Kältemittel im Totraum, dem geschaffenen Raum für das Gaspolster, vermehrt anreichert und hier direkt bestimmt werden kann.

Ein qualitativer Nachweis von Kältemitteln aus der Gasphase mit Hilfe von Detektionsverfahren ist bekannt und und eignet sich auch für das von uns entwickelte Verfahren. Erfindungsgemäß haben wir einen Gasdetektor eingesetzt, dessen Nachweisgrenze für die verwendeten und an sich bekannten Kältemittel geeignet ist. Vorzugsweise werden Gasdetektoren eingesetzt, die für den Nachweis dieser Kältemittel, insbesondere für den Nachweis von halogenierten Kohlenwasserstoffen und/oder Kältemittelmischungen geeignet sind und eine Bestimmung der Gasmengen im Bereich von 0 bis 10 000 ppm möglich machen.

Die erfindungsgemäße Vorrichtung zur Bestimmung von Leckagen im Sekundärkreislauf von Kälteanlagen ist gekennzeichnet durch die Anordnung eines starren, gasdichten und druckfesten Totraumes im Sekundärkreislauf, wobei der Gasdetektor direkt mit dem Totraum verbunden ist. Der Gasdetektor erfaßt das Kältemittel und löst ein Signal aus. Der Totraum kann beispielsweise eine Ausbuchtung oder ein angeschweißtes Rohrstück sein. Es ist selbstverständlich, daß der Gasdetektor mit dem Rohrstück so verbunden wird, daß ein gasdichter und druckfester Raum gewährleistet ist.

Durch den Verbund des Meßgerätes mit dem Totraum, bzw. mit dem Gaspolster ist es möglich die Zusammensetzung der Gasphase kontinuierlich zu überwachen, so daß der Übertritt des Kältemittels in den Sekundärkreislauf zeitgleich erfaßt werden kann und die erforderlichen Maßnahmen zur Behebung der Leckage unverzüglich erfolgen können. Somit kann eine direkte Umweltbelastung, durch direkte Emission des Kältemittels in die Atmosphäre oder ein erhöhter Energieverbrauch, verursacht durch den Kältemittelverlust in der Kälteanlage selbst, weitestgehend vermieden oder minimiert werden.

## Patentansprüche

1. Verfahren zur kontinuierlichen Bestimmung von Leckagen insbesondere von Leckagen in den Sekundärkreisen von Kälteanlagen, die mindestens einen Sekundärkreislauf aufweisen, **dadurch gekennzeichnet, daß** mit Hilfe eines Gasdetektors durch Signalgebung das in den Sekundärkreislauf eingetretene Kältemittel direkt erfaßt und nachgewiesen wird, wobei der Gasdetektor direkt mit einem an einer exponierten Stelle, vorzugsweise der wärmsten Stelle, im Sekundärkreislauf angeordnetem Totraum zur Aufnahme eines Gaspolsters, in dem sich das in den Sekundärkreislauf auf Grund einer Undichtheit eingetretene Kältemittel in der Gasphase anreichert, verbunden wird.

2. Vorrichtung zur Bestimmung von Leckagen, insbesondere von Leckagen in den Sekundärkreisen von Kälteanlagen, **gekennzeichnet durch** einen an exponierter Stelle, insbesondere der wärmsten Stelle, im Sekundärkreislauf angeordneten starren, gasdichten und druckfesten Totraum zur Aufnahme eines Gaspolsters, in dem sich das auf Grund einer Undichtheit eingetretene Kältemittel angereichert hat, und einem direkt mit dem Totraum verbundenen Gasdetektor.

3. Vorrichtung zur Bestimmung von Leckagen nach Anspruch 2, **dadurch gekennzeichnet, daß** der Totraum eine Ausbuchtung oder ein angeschweißtes Rohrstück ist.
